# FASCICULE DE BREVET EUROPEEN

(11) **EP 0 567 401 B1**
(45) Date de publication et mention de la délivrance du brevet: **10.07.1996**
(21) Numéro de dépôt: 93401037.2
(22) Date de dépôt: 21.04.1993
(51) Int. Cl.: F28F 9/00, F28F 9/02

(54) **Echangeur de chaleur comportant un faisceau de tubes à ailettes immobilisé par rapport à un ensemble collecteur-boîte à eau**
Wärmetauscher mit einer steifen Verbindung zwischen Rippenrohrbündel und einer Sammler-Wasserkartoneinheit
Heat exchanger having a bundle of finned tubes immobilized with a header box

(30) Priorité: 21.04.1992 FR 9204861
(43) Date de publication de la demande: 27.10.1993
(73) Titulaire: VALEO THERMIQUE MOTEUR, 78320 Le Mesnil Saint-Denis (FR)
(72) Inventeur: Potier, Michel, F-78120 Rambouillet (FR)
(74) Mandataire: Gamonal, Didier

(56) Documents cités:
- FR-A- 2 504 251
- FR-A- 2 560 368
- FR-A- 2 639 099
- GB-A- 2 086 561

## Description

L'invention concerne un échangeur de chaleur, en particulier pour véhicules automobiles, du type comportant un faisceau de tubes à ailettes immobilisé par rapport à un ensemble collecteur-boîte à eau.

On connaît déjà, d'après FR-A-2 560 368, un échangeur de chaleur de ce type dans lequel les extrémités des tubes sont montées à étanchéité dans les trous d'un collecteur sur lequel est fixée une boîte à eau, et dans lequel des moyens d'immobilisation sont prévus pour s'opposer à un déplacement relatif, en particulier par pivotement ou torsion, du faisceau de tubes par rapport au collecteur.

Dans les échangeurs de chaleur du type précité, l'étanchéité entre les extrémités des tubes et les bords des trous du collecteur est généralement assurée par une feuille en élastomère ou matière analogue qui recouvre le collecteur et qui présente des collets dont chacun est engagé entre une extrémité d'un tube et le bord d'un trou du collecteur.

Lorsqu'un tel échangeur de chaleur est manipulé avant ou pendant son montage dans un véhicule, ou lorsqu'il a été monté dans un véhicule, il peut se produire des mouvements relatifs, en particulier par pivotement ou torsion, du faisceau de tubes par rapport au collecteur. Ces mouvements, qui sont susceptibles de se produire surtout dans les échangeurs de chaleur à une seule rangée de tubes alignés, sont nuisibles à l'étanchéité entre les extrémités des tubes et les bords des trous du collecteur.

Les moyens d'immobilisation prévus dans le document FR-A-2 560 368 permettent d'établir une liaison rigide entre le faisceau et le collecteur, qui s'oppose ainsi aux déplacements relatifs mentionnés précédemment.

Toutefois, dans cet échangeur de chaleur connu, les moyens d'immobilisation nécessitent de pratiquer des encoches le long des bords longitudinaux des ailettes ou encore de prévoir des ouvertures alignées ménagées au travers de celles-ci, ce qui oblige à utiliser des ailettes de structure particulière.

De plus, les moyens d'immobilisation du document précité comportent des pattes moulées d'une seule pièce avec la boîte à eau ou avec le collecteur, ou encore des doigts moulés d'une seule pièce avec le collecteur, ce qui oblige à fabriquer des pièces spécifiques par moulage de matière plastique.

L'invention a notamment pour but de surmonter les inconvénients mentionnés ci-dessus.

C'est en particulier un but de l'invention de procurer un échangeur de chaleur du type mentionné ci-dessus, qui utilise des ailettes standards.

C'est encore un but de l'invention de procurer un tel échangeur de chaleur qui ne nécessite pas ou pratiquement pas de modifications de l'ensemble collecteur-boîte à eau.

C'est encore un but de l'invention de procurer un tel échangeur de chaleur qui peut être fabriqué facilement et à bas prix.

L'invention propose, à cet effet, un échangeur de chaleur du type comprenant un faisceau de tubes munis d'ailettes, dans lequel les extrémités des tubes sont montées à étanchéité dans les trous d'un collecteur, sur lequel est fixée une boîte à eau, et dans lequel des moyens d'immobilisation sont prévus pour s'opposer à un déplacement relatif, en particulier par pivotement ou torsion, du faisceau par rapport au collecteur, lesdits moyens d'immobilisation comprenant au moins un élément rapporté, interposé entre le faisceau et l'ensemble collecteur-boîte à eau, comportant une première partie propre à prendre appui sur l'ensemble collecteur-boîte à eau et une seconde partie s'étendant parallèlement à la direction des tubes du faisceau et propre à prendre appui sur des bords longitudinaux opposés d'un groupe de plusieurs ailettes, adjacent au collecteur, caractérisé en ce que les moyens d'immobilisation comprennent au moins une paire d'éléments opposés dont chacun comporte une première partie en forme de patte propre à être fixée sur la boîte à eau (28) et une seconde partie en forme de pattes s'étendant parallèlement à la direction des tubes du faisceau.

Du fait que l'échangeur de chaleur utilise au moins un élément rapporté pour immobiliser le faisceau par rapport au collecteur, il n'est pas nécessaire de prévoir des ailettes de structure particulière ni de modifier la structure de l'ensemble collecteur-boîte à eau.

On peut ainsi utiliser des ailettes standards. Lors du montage de l'échangeur de chaleur, il suffit d'interposer au moins un élément d'immobilisation entre le faisceau et l'ensemble collecteur-boîte à eau.

Avantageusement, la première partie et la seconde partie de chaque élément s'étendent dans des plans sensiblement parallèles entre eux et ces deux parties sont reliées par un voile.

La première partie de chaque élément est avantageusement fixée sur un bossage de la boîte à eau, par exemple au moyen d'une vis ou autre organe de fixation analogue.

Dans une seconde forme de réalisation de l'invention, les moyens d'immobilisation comprennent une plaque propre à être interposée à plat entre le collecteur et le groupe d'ailettes, cette plaque possédant au moins une ouverture pour le passage de tubes du faisceau et comportant au moins deux pattes rattachées perpendiculairement à la plaque et propres à prendre appui respectivement sur deux côtés longitudinaux opposés du faisceau.

Il suffit, lors du montage de l'échangeur de chaleur, d'interposer cette plaque entre le faisceau et le collecteur pour assurer ensuite l'immobilisation du faisceau par rapport à l'ensemble collecteur-boîte à eau.

Dans une première variante, la plaque est propre à prendre appui sous un rebord périphérique en saillie du collecteur.

Dans une autre variante, la plaque est propre à prendre appui sous une partie centrale du collecteur, qui est encadrée par un rebord périphérique en saillie.

La plaque et les pattes qui en dépendent sont avantageusement formées d'une seule pièce, soit à partir d'une tôle métallique emboutie, soit encore par moulage d'une matière plastique appropriée.

Dans la description qui suit, faite à titre d'exemple, on se réfère au dessin annexé, sur lequel :
- la figure 1 est une vue partielle en coupe transversale d'un échangeur de chaleur selon une première forme de réalisation de l'invention;
- la figure 2 est une vue partielle en coupe transversale d'un échangeur de chaleur selon une seconde forme de réalisation de l'invention;
- la figure 3 est une vue partielle en coupe transversale, selon la ligne III-III de la figure 4, d'un échangeur de chaleur selon une troisième forme de réalisation de l'invention, qui constitue une variante de la forme de réalisation de la figure 2; et
- la figure 4 est une vue partielle en élévation de la plaque d'immobilisation de l'échangeur de chaleur de la figure 3, appliquée sur les ailettes du faisceau.

L'échangeur de chaleur représenté partiellement sur la figure 1 comprend un faisceau 10 formé d'une seule rangée de tubes 12 alignés, munis d'ailettes planes 14 parallèles entre elles et s'étendant perpendiculairement à la direction des tubes 12. Les tubes 12 ont, dans l'exemple, un corps de section oblongue et possèdent des extrémités cylindriques circulaires 16. Ces dernières sont montées à étanchéité dans les trous 18 d'un collecteur 20, encore appelé "plaque à trous".

Le collecteur 20 comporte un rebord périphérique 22 formé en saillie et terminé par des pattes de sertissage 24. Les pattes 24 sont rabattues sur le rebord périphérique 26 d'une boîte à eau 28 qui, dans l'exemple, est formée par moulage d'une matière plastique. L'étanchéité au niveau des extrémités 16 des tubes 12 est assurée par une feuille 30 en élastomère ou matière analogue, qui recouvre une face du collecteur et qui comprend des collets 32 serrés entre les extrémités 16 des tubes et les bords 34 des trous du collecteur. La boîte à eau 28 délimite avec le collecteur 20 un volume interne 36.

Le collecteur, tel qu'il vient d'être décrit jusqu'à présent, est d'une structure classique. A l'autre extrémité des tubes est généralement monté un autre ensemble collecteur-boîte à eau de structure analogue.

Du fait que l'échangeur de chaleur comprend une seule rangée de tubes, il peut arriver que l'ensemble collecteur-boîte à eau se déplace, par pivotement ou torsion, ce qui peut occasionner des coupures au niveau des collets 32, d'où des risques de fuite du fluide circulant dans l'échangeur de chaleur.

L'invention permet de surmonter ces inconvénients grâce à des moyens d'immobilisation qui, dans l'exemple, comprennent au moins une paire d'éléments opposés 38 disposés de part et d'autre du collecteur. Chacun des éléments 38 comporte une première partie 40 en forme de patte rectiligne et propre à être fixée sur la boîte à eau 28 au moyen d'une vis 42 traversant la patte 40 et s'engageant dans un bossage 45 venu de moulage avec la boîte à eau.

La première partie 40 s'étend dans une direction sensiblement parallèle des tubes et elle se raccorde à une seconde partie 44 qui s'étend parallèlement à la direction des tubes du faisceau et qui est propre à prendre appui sur les bords longitudinaux d'un groupe de plusieurs ailettes 14, adjacent au collecteur. Les parties 40 et 44 sont reliées entre elles par un voile 46 propre à prendre éventuellement appui sous le rebord 22 du collecteur 20.

La boîte à eau 28 comporte ainsi au moins une paire de deux bossages 45 opposés, sur lesquels sont fixés respectivement deux éléments 38. Les parties 44 respectives des deux éléments 38 viennent en appui sur deux côtés longitudinaux opposés 48 du faisceau.

Dans cette première forme de réalisation de l'invention, on peut utiliser un collecteur et des ailettes standards. Il suffit simplement de prévoir une boîte à eau de structure particulière comportant au moins une paire de bossages.

Dans la forme de réalisation de la figure 2, à laquelle on se réfère maintenant, l'échangeur de chaleur comporte des ailettes, un collecteur et une boîte à eau de type standard.

L'immobilisation entre le faisceau 10 et l'ensemble collecteur 20-boîte à eau 28 est ici assurée par au moins un élément rapporté 50 comprenant une plaque 52 de forme générale rectangulaire propre à être interposée à plat entre le rebord 22 du collecteur 20 et le groupe d'ailettes, c'est-à-dire l'ailette la plus proche du collecteur. La plaque 52 comporte au moins une ouverture 54, par exemple de forme générale rectangulaire, pour le passage d'au moins un tube 12 du faisceau.

L'élément rapporté 50 comporte au moins deux pattes opposées 56 rattachées perpendiculairement à la plaque 52 et propres à prendre appui respectivement sur les deux côtés longitudinaux opposés 48 du faisceau. Les pattes 56 jouent ainsi le même rôle que les parties 44 en forme de pattes de l'échangeur de chaleur de la figure 1.

L'élément rapporté 50 est, dans l'exemple, formé d'une seule pièce en une tôle métallique emboutie, par exemple une tôle en aluminium. L'élément 50 est simplement interposé au montage entre le faisceau de tubes et le collecteur.

Dans la forme de réalisation des figures 3 et 4, auxquelles on se réfère maintenant, l'échangeur de chaleur comporte au moins un élément rapporté 60 qui s'apparente à l'élément 50 de la figure 2.

L'élément rapporté 60 comporte une plaque 62 de forme générale rectangulaire propre à prendre appui sous le collecteur 20, et plus particulièrement dans la région centrale de celui-ci telle que délimitée par le rebord périphérique 22. La plaque 62 possède, dans l'exemple, trois ouvertures 64 de forme rectangulaire destinées chacune à laisser passage à un tube du faisceau.

L'élément rapporté 60 comprend en outre deux pattes 66 rattachées perpendiculairement à la plaque 62 et propres à prendre appui respectivement sur les deux côtés longitudinaux 48 du faisceau. Les pattes 66 jouent ainsi le même rôle que les pattes 56 de la forme de réalisation de la figure 2.

Dans l'exemple, l'élément 60, tel que constitué par la plaque 62 et les deux pattes 66, est formé d'une seule pièce par moulage d'une matière plastique. Comme dans le cas de la figure 2, l'élément 60 est interposé au montage entre la dernière ailette du faisceau et le collecteur.

L'invention permet ainsi de réaliser, de manière particulièrement simple, un échangeur de chaleur dans lequel le faisceau de tubes est parfaitement immobilisé par rapport à l'ensemble collecteur-boîte à eau. On empêche ainsi l'apparition de mouvements relatifs susceptibles de se produire surtout dans le cas des échangeurs de chaleur comportant une seule rangée de tubes.

L'invention s'applique tout particulièrement aux échangeurs de chaleur pour véhicules automobiles, notamment aux radiateurs de refroidissement du moteur, ou aux radiateurs de chauffage de l'habitacle.

## Revendications

1. Echangeur de chaleur du type comprenant un faisceau (10) de tubes (12) munis d'ailettes (14), dans lequel les extrémités (16) des tubes (12) sont montées à étanchéité dans les trous (18) d'un collecteur (20), sur lequel est fixée une boîte à eau (28), et dans lequel des moyens d'immobilisation sont prévus pour s'opposer à un déplacement relatif, en particulier par pivotement ou torsion, du faisceau (10) par rapport au collecteur (20), lesdits moyens d'immobilisation comprenant au moins un élément rapporté (38;50;60), interposé entre le faisceau (10) et l'ensemble collecteur (20) - boîte à eau (28), comportant une première partie (40;52;62) propre à prendre appui sur l'ensemble collecteur (20) - boîte à eau (28) et une seconde partie (44;56;66) s'étendant parallèlement à la direction des tubes du faisceau et propre à prendre appui sur des bords longitudinaux opposés (48) d'un groupe de plusieurs ailettes, adjacent au collecteur, caractérisé en ce que les moyens d'immobilisation comprennent au moins une paire d'éléments opposés (38) dont chacun comporte une première partie (40) en forme de patte propre à être fixée sur la boîte à eau (28) et une seconde partie (44) en forme de pattes s'étendant parallèlement à la direction des tubes (12) du faisceau.

2. Echangeur de chaleur selon la revendication 1, caractérisé en ce que la première partie (40) et la seconde partie (44) s'étendent dans des plans sensiblement parallèles entre eux et sont reliées par un voile (46).

3. Echangeur de chaleur selon l'une des revendications 1 ou 2, caractérisé en ce que la première partie (40) de chaque élément (38) est fixée sur un bossage (45) de la boîte à eau (28), par exemple au moyen d'une vis (42).

4. Echangeur de chaleur du type comprenant un faisceau (10) de tubes (12) munis d'ailettes (14), dans lequel les extrémités (16) des tubes (12) sont montées à étanchéité dans les trous (18) d'un collecteur (20), sur lequel est fixée une boîte à eau (28), et dans lequel des moyens d'immobilisation sont prévus pour s'opposer à un déplacement relatif, en particulier par pivotement ou torsion, du faisceau (10) par rapport au collecteur (20), lesdits moyens d'immobilisation comprenant au moins un élément rapporté (38;50;60), interposé entre le faisceau (10) et l'ensemble collecteur (20) - boîte à eau (28), comportant une première partie (40;52;62) propre à prendre appui sur l'ensemble collecteur (20) - boîte à eau (28) et une seconde partie (44;56;66) s'étendant parallèlement à la direction des tubes du faisceau et propre à prendre appui sur des bords longitudinaux opposés (48) d'un groupe de plusieurs ailettes, adjacent au collecteur, caractérisé en ce que les moyens d'immobilisation comprennent au moins un élément rapporté (50;60) comportant une plaque (52;62) propre à être interposée à plat entre le collecteur (20) et le groupe d'ailettes, cette plaque possédant au moins une ouverture (54;64) pour le passage de tubes du faisceau et comportant au moins deux pattes opposées (56;66) rattachées perpendiculairement à la plaque (52;62) et propres à prendre appui respectivement sur les deux côtés longitudinaux (48) du faisceau.

5. Echangeur de chaleur selon la revendication 4, caractérisé en ce que la plaque (52) est propre à prendre appui sous un rebord périphérique (22) du collecteur (20).

6. Echangeur de chaleur selon la revendication 4, caractérisé en ce que la plaque (62) est propre à prendre appui sous une partie centrale du collecteur (20), encadrée par un rebord périphérique (22).

7. Echangeur de chaleur selon l'une des revendications 4 à 6, caractérisé en ce que la plaque (52) et les pattes (56) qui en dépendent sont formées d'une seule pièce en une tôle métallique emboutie.

8. Echangeur de chaleur selon l'une des revendications 4 à 6, caractérisé en ce que la plaque (62) et les pattes (66) qui en dépendent sont formées d'une seule pièce par moulage d'une matière plastique.

## Patentansprüche

1. Wärmetauscher, bestehend aus einem Bündel (10) von Rohren (12), die mit Rippen (14) versehen sind, bei dem die Enden (16) der Rohre (12) dicht in den Löchern (18) eines Sammlers (20) eingesetzt sind, an dem ein Wasserkasten (28) befestigt ist, und bei dem Sicherungsmittel vorgesehen sind, um einer relativen Bewegung, insbesondere durch Schwenkung oder Verdrehung, des Rohrbündels (10) im Verhältnis zum Sammler (20) entgegenzuwirken, wobei die besagten Sicherungsmittel wenigstens ein angesetztes Element (38; 50; 60) enthalten, das zwischen dem Rohrbündel (10) und der Einheit aus Sammler (20) und Wasserkasten (28) eingesetzt ist und einen ersten Teil (40; 52; 62), der an der Einheit aus Sammler (20) und Wasserkasten (28) zur Anlage kommen kann, sowie einen zweiten Teil (44; 56; 66) umfaßt, der sich parallel zur Richtung der Rohre des Rohrbündels erstreckt und an gegenüberliegenden Längskanten (48) einer an den Sammler angrenzenden Gruppe von mehreren Rippen zur Anlage kommen kann, **dadurch gekennzeichnet**, daß die Sicherungsmittel wenigstens ein Paar gegenüberliegender Elemente (38) enthalten, die jeweils einen ersten Teil (40) in Form eines Ansatzes umfassen, der am Wasserkasten (28) befestigt werden kann, und einen zweiten Teil (44) in Form von Ansätzen, die sich parallel zur Richtung der Rohre (12) des Rohrbündels erstrecken.

2. Wärmetauscher nach Anspruch 1, **dadurch gekennzeichnet**, daß sich der erste Teil (40) und der zweite Teil (44) in Ebenen erstrecken, die in etwa parallel zueinander verlaufen und durch ein Zwischenstück (46) miteinander verbunden sind.

3. Wärmetauscher nach einem der Ansprüche 1 oder 2, **dadurch gekennzeichnet**, daß der erste Teil (40) jedes Elements (38), beispielsweise mit Hilfe einer Schraube (42), an einem Vorsprung (45) des Wasserkastens (28) befestigt ist.

4. Wärmetauscher, bestehend aus einem Bündel (10) von Rohren (12), die mit Rippen (14) versehen sind, bei dem die Enden (16) der Rohre (12) dicht in den Löchern (18) eines Sammlers (20) eingesetzt sind, an dem ein Wasserkasten (28) befestigt ist, und bei dem Sicherungsmittel vorgesehen sind, um einer relativen Bewegung, insbesondere durch Schwenkung oder Verdrehung, des Rohrbündels (10) im Verhältnis zum Sammler (20) entgegenzuwirken, wobei die besagten Sicherungsmittel wenigstens ein angesetztes Element (38; 50; 60) enthalten, das zwischen dem Rohrbündel (10) und der Einheit aus Sammler (20) und Wasserkasten (28) eingesetzt ist und einen ersten Teil (40; 52; 62), der an der Einheit aus Sammler (20) und Wasserkasten (28) zur Anlage kommen kann, sowie einen zweiten Teil (44; 56; 66) umfaßt, der sich parallel zur Richtung der Rohre des Rohrbündels erstreckt und an gegenüberliegenden Längskanten (48) einer an den Sammler angrenzenden Gruppe von mehreren Rippen zur Anlage kommen kann, **dadurch gekennzeichnet**, daß die Sicherungsmittel wenigstens ein angesetztes Element (50; 60) umfassen, das aus einer Platte (52; 62) besteht, die flach zwischen dem Sammler (20) und der Rippengruppe eingesetzt werden kann, wobei diese Platte wenigstens eine Öffnung (54; 64) für den Durchgang von Rohren des Rohrbündels besitzt und wenigstens zwei gegenüberliegende Ansätze (56; 66) umfaßt, die senkrecht an der Platte (52; 62) angefügt sind und die jeweils an einer der beiden gegenüberliegenden Längsseiten (48) des Rohrbündels zur Anlage kommen können.

5. Wärmetauscher nach Anspruch 4, **dadurch gekennzeichnet**, daß die Platte (52) unter einer Umfangsrandleiste (22) des Sammlers (20) zur Anlage kommen kann.

6. Wärmetauscher nach Anspruch 4, **dadurch gekennzeichnet**, daß die Platte (62) unter einem Mittelteil des Sammlers (20) zur Anlage kommen kann, der durch eine Umfangsrandleiste (22) eingefaßt wird.

7. Wärmetauscher nach einem der Ansprüche 4 bis 6, **dadurch gekennzeichnet**, daß die Platte (56) und die zugehörigen Ansätze (56) einstückig aus einem tiefgezogenen Metallblech ausgeführt sind.

8. Wärmetauscher nach einem der Ansprüche 4 bis 6, **dadurch gekennzeichnet**, daß die Platte (62) und die zugehörigen Ansätze (66) einstückig durch Formpressen eines Kunststoffs ausgeführt sind.

## Claims

1. A heat exchanger of the type comprising a bundle (10) of tubes (12) having fins (14), in which the end portions (16) of the tubes (12) are sealingly mounted in the holes (18) of a header plate (20) on to which a header casing (28) is fitted, and in which locating means are arranged for resisting any relative displacement, in particular by pivoting or torsion, of the bundle (10) with respect to the header plate (20), the said locating means comprising at least one applied element (38; 50; 60) interposed between the bundle (10) and the assembly consisting of the header plate (20) and the header casing (28), and including a first portion (40; 52; 62) adapted to engage on the assembly consisting of the header plate (20) and the header casing (28), together with a second portion (44; 56; 66) extending parallel to the direction of the tubes of the bundle and adapted to engage on opposed longitudinal edges (48) of a group of several fins adjacent to the header plate, characterised in that the locating means comprise at least one pair of opposed elements (38), each of which includes a first portion (40) in the form of a lug, adapted to be fixed on the header casing (28), together with a second portion (44) in the form of lugs extending parallel to the direction of the tubes (12) of the bundle.

2. A heat exchanger according to Claim 1,
characterised in that the first portion (40) and the second portion (44) lie in planes substantially parallel to each other, and are joined together by a web (46).

3. A heat exchanger according to Claim 1 or Claim 2,
characterised in that the first portion (40) of each element (38) is fixed on a boss (45) of the header casing (28), for example by means of a screw (42).

4. A heat exchanger of the type comprising a bundle (10) of tubes (12) having fins (14), in which the end portions (16) of the tubes (12) are sealingly mounted in the holes (18) of a header plate (20) on to which a header casing (28) is fitted, and in which locating means are arranged for resisting any relative displacement, in particular by pivoting or torsion, of the bundle (10) with respect to the header plate (20), the said locating means comprising at least one applied element (38; 50; 60) interposed between the bundle (10) and the assembly consisting of the header plate (20) and the header casing (28), and including a first portion (40; 52; 62) adapted to engage on the assembly consisting of the header plate (20) and the header casing (28), together with a second portion (44; 56; 66) extending parallel to the direction of the tubes of the bundle and adapted to engage on opposed longitudinal edges (48) of a group of several fins adjacent to the header plate, characterised in that the locating means comprise at least one applied element (50; 60) including a plate element (52; 62) which is adapted to be interposed flat between the header plate (20) and the group of fins, the said plate element having at least one aperture (54; 64) for the passage of tubes of the bundle through it, and including at least two opposed lugs (56; 66), which are attached at right angles to the plate element (52; 62) and which are adapted to engage respectively on the two longitudinal sides (48) of the bundle.

5. A heat exchanger according to Claim 4,
characterised in that the plate element (52) is adapted to engage under a peripheral flange (22) of the header plate (20).

6. A heat exchanger according to Claim 4,
characterised in that the plate element (62) is adapted to engage on a central portion of the header plate (20), flanked by a peripheral flange (22).

7. A heat exchanger according to one of Claims 4 to 6,
characterised in that the plate element (52) and the lugs (56) that depend from it are formed as a single piece from press formed metallic plate.

8. A heat exchanger according to one of Claims 4 to 6,
characterised in that the plate element (62) and the lugs (66) that depend from it are formed as a single piece by moulding in a plastics material.
